# EUROPÄISCHE PATENTSCHRIFT

(11) **EP 3 825 464 B1**
(45) Veröffentlichungstag und Bekanntmachung des Hinweises auf die Patenterteilung: **04.10.2023**
(21) Anmeldenummer: 20209309.2
(22) Anmeldetag: 23.11.2020
(51) Int. Cl.: E01F 15/04

(54) **FAHRZEUGRÜCKHALTESYSTEM**
VEHICLE RESTRAINT SYSTEM
SYSTÈME DE RETENUE DE VÉHICULE

(30) Priorität: 21.11.2019 EP 19210800
(43) Veröffentlichungstag der Anmeldung: 26.05.2021
(73) Patentinhaber: voestalpine Krems Finaltechnik GmbH, 3502 Krems-Lerchenfeld (AT)
(72) Erfinder: Mader, Christian, 3500 Krems (AT)
(74) Vertreter: Jell, Friedrich

(56) Entgegenhaltungen:
- WO-A2-2007/103138
- US-A- 1 950 965
- US-A- 2 047 436
- US-A- 4 460 161
- US-A1- 2015 129 822

## Beschreibung

Die Erfindung betrifft ein Fahrzeugrückhaltesystem mit mindestens einer Leitschiene, mit mindestens einem Steher und mit mindestens einem Befestigungselement zur Befestigung der Leitschiene, wobei das Befestigungselement einen Kopf und einen Schaft aufweist und wobei die Leitschiene ein, in Längsrichtung der Leitschiene verlaufendes Langloch aufweist, welches das Befestigungselement durchgreift, dessen Kopf auf der dem Steher abgewandten Längsseite der Leitschiene angeordnet ist und an der Leitschiene anliegt, wobei die maximale Kopfbreite des Kopfs kleiner gleich der Langlochlänge des Langlochs und die minimale Kopfbreite des Kopfs größer der Langlochbreite des Langlochs sind.

Zur Montageerleichterung bzw. auch zum Ausgleich von Toleranzen zwischen Leitschiene und Steher eines Fahrzeugrückhaltesystems ist es bekannt, Langlöcher beispielsweise auch in der Leitschiene vorzusehen. Solche Langlöcher durchgreifen verschiedenste Befestigungselemente, beispielsweise Kopfschrauben, und befestigen damit die Leitschiene direkt am Steher oder über ein oder mehrere Zwischenelemente am Steher.

Der Kopf eines derartigen Befestigungselements befindet sich meist auf der dem Steher abgewandten Längsseite der Leitschiene und liegt an der Leitschiene an - beispielsweise direkt mit einem Schraubenkopf und/oder über eine Beilage. Gemeinsam bei solchen Befestigungselementen ist, dass die maximale Kopfbreite des Kopfs kleiner gleich der Langlochlänge des Langlochs und die minimale Kopfbreite des Kopfs größer der Langlochbreite des Langlochs ist.

Um im Fall eines Anpralls ein funktionsbedingtes Lösen der Leitschiene vom Steher zu ermöglichen, weisen bekannte Konstruktionen am Steher schlüssellochförmige Langlöcher auf. Derart kann ein Ausknöpfen der Befestigungselemente bei einer anprallbedingten Relativverschiebung zwischen Leitschiene und Steher erfolgen - was die Befestigung zwischen Leitschiene und Steher auch ohne Zerstörung, beispielsweise durch Abscherung von Befestigungselementen, löst.

Langlöcher in der Leitschiene, schlüssellochförmige Langlöcher im Steher und funktionell darauf abgestellte Befestigungselemente bedürfen allerdings eines relativ hohen Herstellungsaufwands, was zu einer Kostenerhöhung führt. Auch ist es bei der Montage notwendig, das Befestigungselement am Schlüsselloch zu positionieren, um damit das anprallbedingte Lösen zu garantieren.

Ein Stand der Technik nach dem Oberbegriff des Anspruchs 1 ist aus der WO2007/103138 A2 bekannt.

Es ist daher die Aufgabe der Erfindung, ein Fahrzeugrückhaltesystem der eingangs geschilderten Art derart zu verbessern, dass bei gleicher Funktionalität der Konstruktionsaufwand verringert wird. Zudem soll eine einfache Montage des Fahrzeugrückhaltesystems möglich sein.

Die Erfindung löst die gestellte Aufgabe durch die Merkmale des Anspruchs 1.

Weist zumindest abschnittsweise einen, sich in Längserstreckung des Befestigungselements Richtung Kopf kontinuierlich gegenüber dem Schaft vergrößernden und quer zur Längserstreckung des Langlochs verlaufenden Kopfbreitenverlauf auf, kann dem Befestigungselement neben seiner Funktionalität zur Befestigung eine weitere Funktionalität, nämlich jene eines reproduzierbaren Lösens der Leitschiene vom Steher übertragen werden. Durch diese besondere Ausgestaltung des Kopfs kann nämlich im Falle eines Anpralls am Langloch jenes Maß an Aufweitung kontrolliert eingestellt werden, welches für ein bruchfreies Lösen des Befestigungselements bzw. Ausknöpfen von der Leitschiene sorgt. Dieses Lösen der Leitschiene kann beispielsweise ein Lösen vom Steher oder auch ein Lösen von einem Zwischenelement zwischen Leitschiene und Steher sein.

Aufgrund solch einer zumindest dualen Funktion des Befestigungselements können sich weitere Maßnahmen am Fahrzeugrückhaltesystem zum funktionsbedingten Lösen erübrigen - was folglich die Konstruktion vereinfacht und zu einer Kostenersparnis führen kann.

Außerdem bedarf es bei dieser erfindungsgemäßen Lösung keinerlei Rücksichtnahme auf eine Positionierung des Befestigungselements am Langloch. Des Weiteren ist durch die Vermeidung eines schlüssellochförmigen Langlochs auch die Montage des Fahrzeugrückhaltesystems vereinfachbar - was dessen Zuverlässigkeit erhöhen kann.

Außerdem kann sich aufgrund des Kopfbreitenverlaufs ein Lösen des Befestigungselements unabhängig von dessen maximal zulässigen Scherkraft ermöglicht werden. Dieser Umstand kann genützt werden, die Befestigungskräfte auf die Leitschiene zu erhöhen - ein bestimmungsgemäßes Ausknöpfen des Befestigungselements ist im Anprallfall aber dennoch gegeben.

Ein kontrolliertes Aufweiten des Langlochs zum Ausknöpfen des Befestigungselements kann erreicht werden, wenn sich der Kopfbreitenverlauf bis zur Kopfbreite des Kopfs kontinuierlich vergrößert. Dies insbesondere bis zur maximalen Kopfbreite quer zum Langloch.

Vorstehendes umso mehr, wenn sich der Kopfbreitenverlauf ab dem Langloch kontinuierlich vergrößert, was zudem ein ruckartiges Ausknöpfen im Anprallfall vermeiden kann.

Das Aufweiten des Langlochs zum Ausknöpfen des Befestigungselements kann besonders kontrolliert ermöglicht werden, wenn der Kopf einen gekrümmten Kopfbreitenverlauf aufweist. Vorzugsweise ist der Kopfbreitenverlauf im axialen Längsschnitt konvex gekrümmt.

Weist der Kopf eine Kugelsegmentform auf, kann dies die Aufweitung des Langlochs von der Aufprallrichtung unabhängiger sicherstellen.

Alternativ ist vorstellbar, dass der Kopf einen rechteckigen, elliptischen oder runden Querschnitt aufweist, um eine reproduzierbare Aufweitung des Langlochs im Falle eines Anpralls sicherzustellen.

Weist das Befestigungselement eine Kopfschraube auf, ist die Montage erleichtert. Dies insbesonders, wenn der Kopf und der Schaft des Befestigungselements von der Kopfschraube ausgebildet werden. Beispielsweise sind diesbezüglich Rundkopfschrauben, Senkkopfschrauben oder andere vorstellbar.

Alternativ zu einem, vom Kopf einer Kopfschraube ausgebildeten Kopfbreitenverlauf ist auch vorstellbar, dass das Befestigungselement eine erste, von der Kopfschraube durchgriffene Beilage aufweist, welche erste Beilage zumindest abschnittsweise den Kopfbreitenverlauf des Kopfs des Befestigungselements ausbildet. Zudem können damit herkömmliche Kopfschrauben verwendet werden, da durch die erste Beilage die Aufweitung des Langlochs bestimmt wird bzw. eingestellt werden kann.

Eine weitere Montageerleichterung am Fahrzeugrückhaltesystem kann sich ergeben, wenn der Steher ein, vom Befestigungselement durchgriffenes Steherlangloch aufweist, das normal zum Langloch der Leitschiene verläuft. Dieses Überkreuzen der Langlöcher kann aber nicht nur die Positionierung der Leitschiene gegenüber dem Steher erleichtern, sondern auch durch eine zweidimensionale Beweglichkeit zwischen Leitschiene und Steher die Richtungsunabhängigkeit des Ausknöpfens des Befestigungselements verbessern.

Erfindungsgemäß ist die Leitschiene zur Erreichung der genannten Vorteile direkt am Steher befestigt. Es ist aber alternativ , in nicht erfindungsgemäßer Ausgestaltung vorstellbar, dass die Leitschiene über zumindest ein Zwischenelement am Steher befestigt ist.

Weist das Fahrzeugrückhaltesystem zumindest zwei Leitschienen mit Langlöchern aufweist, wobei die zwei Leitschienen an ihren Enden überlappen und damit einen Stoß ausbilden, an dem die, vom Befestigungselement durchgriffenen Langlöcher der beiden Leitschienen angeordnet sind, kann die Montage des Fahrzeugrückhaltesystems erleichtert und/oder vereinfacht werden.

Vorzugsweise sind die Leitschienen im Stoß, insbesondere über Verbindungsmittel, fest miteinander verbunden. Dies vorzugsweise mechanisch parallel zum Befestigungselement zwischen Leitschiene und Steher bzw. Zwischenelement. Diese Verbindungsmittel können beispielsweise Schraubverbindungen mit vorzugsweise einer Flachrundkopfschraube sein.

Das Fahrzeugrückhaltesystem erfindungsgemäß eine zweite Beilage auf, die zwischen Leitschiene und Steher angeordnet und vom Befestigungselement durchgriffen ist, dies kann beispielsweise die Montage des Fahrzeugrückhaltesystems erleichtern. Die zweite Beilage verstärkt mechanisch zumindest die Ränder des Langlochs der Leitschiene, wodurch ein unerwünschtes Aufweiten des Langlochs bei der Montage des Befestigungselements vermieden werden kann. Damit eine unerwünschte Beeinflussung des Verhaltens des Fahrzeugrückhaltesystems durch Montagefehler vermieden werden. Zudem nimmt diese zweite Beilage durch die Positionierung fahrbahnseitig gesehen hinter der Leitschiene keinen Einfluss auf das Aufweiten des Langlochs durch das Befestigungsmittel im Anprallfall, wodurch die zweite Beilage bedenkenlos vorgesehen werden kann.

Die zweite Beilage kann an den Steher und an die Leitschiene anschließen, was die Montage des Fahrzeugrückhaltesystems weiter erleichtern kann.

Als ausreichend zur Verstärkung des Langlochs bzw. dessen Längskanten kann sich herausstellen, wenn die zweite Beilage im Außendurchmesser mindestens und/oder maximal das vierfache der maximalen Kopfbreite entspricht.

Vorzugsweise verläuft die zweite Beilage im Querschnitt entsprechend der Kontur der anschließenden Leitschiene, was die Gefahr eines Montagefehlers weiter reduzieren kann.

Die zweite Beilage kann ringförmig ausgebildet sein, was die Konstruktion des Fahrzeugrückhaltesystems weiter vereinfachen kann.

Vorzugsweise weist die Leitschiene ein zweiwelliges Profil auf. Dies kann vorteilhaft auf das Verhalten des Befestigungselements im Anprallfall Einfluss nehmen. Beispielsweise ist das Profil im Bereich des Langlochs zum Steher hin konvex gekrümmt.

In den Figuren ist beispielsweise der Erfindungsgegenstand anhand mehrerer Ausführungsvarianten näher dargestellt. Es zeigen
Fig. 1 eine geschnittene Seitenansicht auf ein erstes Fahrzeugrückhaltesystem,
Fig. 2 eine Frontansicht auf das nach Fig. 1 dargestellte erste Fahrzeugrückhaltesystem,
Fig. 3a bis 3d vergrößerte Schnittansichten auf das Befestigungselement nach Fig. 1 an verschiedenen Positionen am ersten Fahrzeugrückhaltesystem nach Fig. 2,
Fig. 4a und 4b geschnittene Seitenansichten an verschiedenen Positionen am ersten Fahrzeugrückhaltesystem nach Fig. 2 im Anprallfall,
Fig. 5 eine vergrößerte Ansicht auf ein alternatives Befestigungselement für das erste Fahrzeugrückhaltesystem nach Fig. 1 und
Fig. 6 eine geschnittene Seitenansicht auf ein zweites Fahrzeugrückhaltesystem.

Nach Fig. 1 wird ein erstes Fahrzeugrückhaltesystem 1 mit einem Steher 2, mit einer Leitschiene 3, das beispielsweise ein zweiwelliges Profil, aufweist, und mit einem Befestigungselement 4 gezeigt. Andere Profile der Leitschiene 3 sind vorstellbar.

Das Befestigungselement 4, welches in den Figuren 3a bis 3d vergrößert dargestellt ist, weist einen Kopf 5 und einen Schaft 6 auf.

An der Leitschiene 3 ist ein ausgespartes Langloch 7 vorgesehen, das in Längsrichtung der Leitschiene 3 verläuft bzw. sich in Längsrichtung der Leitschiene 3 erstreckt. Das Langloch 7 weist im Wesentlichen parallel verlaufende Langlochseiten auf, die in zwei abgerundete Endbereiche des Langlochs 7 enden.

Das Befestigungselement 4 durchgreift dieses Langloch 7, wobei dessen Kopf 5 am ersten Fahrzeugrückhaltesystem 1 fahrbahnseitig angeordnet ist, bzw. auf der dem Steher 2 abgewandten Längsseite 8 der Leitschiene 3 also an der Vorderseite der Leitschiene 3 angeordnet ist - was in der Fig. 1 zu entnehmen ist. Mithilfe des Befestigungselements 4 wird die Leitschiene 3 direkt am Steher 2 befestigt. Wie zudem der Fig. 2 zu entnehmen, ist die maximale Kopfbreite 5a des Kopfs 5 des Befestigungselements 4 kleiner der Langlochlänge 7a des Langlochs 7. Zudem ist die minimale Kopfbreite 5b des Kopfs 5 größer der Langlochbreite 7b des Langlochs 7, was für einen sicheren Halt der Leitschiene 3 sorgt.

Erfindungsgemäß ist der Kopf 5 des Befestigungselements 4 in besonderer Weise ausgebildet - und zwar dahin gehend, dass im Falle eines Anpralls die Aufweitung des Langlochs 7 unterstützt wird, um so die Leitschiene 3 vom Befestigungselement 4 zu lösen. Hierzu weist - nach Fig. 3a bis 3d zu erkennen - der Kopf 5 zumindest abschnittsweise einen, sich in Längserstreckung L2 des Befestigungselements 4 Richtung Kopf 5 kontinuierlich gegenüber dem Schaft 6 vergrößernden und quer zur Längserstreckung L1 des Langlochs 7 verlaufenden Kopfbreitenverlauf 9 auf.

Diese erfindungsgemäße Vergrößerung des Durchmessers des Kopfs 5 sichert sohin ein kontrolliertes Ausknöpfen des Befestigungselements 4 von der Leitschiene 3, wie in Fig. 4a dargestellt -dies auch ohne weitere konstruktive Maßnahmen, beispielsweise ohne aus dem Stand der Technik bekannte schlüsselförmige Langlöcher etc., am ersten Fahrzeugrückhaltesystem 1.

Das Befestigungselement 4 dient daher nicht nur zur Befestigung der Leitschiene 4, sondern stellt auch die vorgesehene Funktion des ersten Fahrzeugrückhaltesystems 1 im Falle eines Anpralls sicher, welche Funktion in den Figuren 4a und 4b zu erkennen ist. Der sich kontinuierlich vergrößernde Kopfbreitenverlauf 9 des Kopfs 5 des Befestigungselements 4 hat die Langlöcher 7 der beiden Leitschienen 3, 30 reproduzierbar aufgeweitet, was die Befestigung, beispielsweise eine Schraubverbindung, zwischen Leitschienen 3, 30 und Steher 2 öffnet. Damit knöpft das Befestigungselement 4 aus und die Leitschiene 3, 30 kann die Zugbandfunktion als funktionsrelevante Eigenschaft des ersten Fahrzeugrückhaltesystems 1 im Anprallfall zur Verfügung stellen.

Verschiedenste Ausführungen des Befestigungselements 4 sind vorstellbar - beispielsweise jene nach den Figuren 3a bis 3d dargestellte Ausbildung des Kopfs 5 und des Schafts 6 des Befestigungselements 4 von einer Kopfschraube 10a.

Auch kann der Kopf 5 des Befestigungselements 4 von einer ersten Beilage 11 ausgebildet werden, wie in Fig. 5 dargestellt. Die erste Beilage 11 bildet sohin den Kopfbreitenverlauf 9 des Kopfs 5 des Befestigungselements 4 aus, wobei diese erste Beilage 11 von einer Kopfschraube 10b durchgriffen wird und an der Leitschiene 3 anliegt.

Diese erste Beilage 11 kann, wie in Fig. 5 dargestellt, ein Mantelabschnitt eines Hohlzylinders sein, oder, wie in Fig. 6 dargestellt, eine Schüsselform aufweisen. Aber auch ist ein Kugelsegment bzw. eine kugelsegmentförmige erste Beilage 11 etc. vorstellbar, um den sich kontinuierlich vergrößernden Kopfbreitenverlauf 9 des Kopfs 5 des Befestigungselements 4 auszubilden.

Wie in den Figuren 3a bis 3d bzw. auch in den Figuren 5 und 6 zu erkennen, weist der Kopf 5 einen, sich bis zur Kopfbreite 5b des Kopfs 5 kontinuierlich vergrößernden Kopfbreitenverlauf 9 und einen, ab dem Langloch 7 ausgehenden, kontinuierlich vergrößernden Kopfbreitenverlauf 9 auf. Dies stellt ein ruckloses Aufweiten des Langlochs 7 im Anprallfall sicher. Nach den Figuren 3a bis 3d und 5 ist der Kopfbreitenverlauf 9 konvex gekrümmt, wobei andere Kopfbreitenverläufe 9 vorstellbar sind.

Wie in der Figur 2 und in den Figuren 3a und 3b dargestellt, ist mithilfe des Befestigungselements 4 die Leitschiene 3 am Steher 2 befestigt. Zum Unterschied zur nach Fig. 3a dargestellten Befestigung ist in Fig. 3b eine zweite Beilage 17, beispielsweise in Form einer kreisringförmigen Beilagscheibe, zwischen Leitschiene 3 und Steher 2 angeordnet. Diese zweite Beilage ist vom Befestigungselement 4 durchgriffen und verstärkt die Leitschiene 3 im Bereich des Langlochs 7. Damit erleichtert sich nicht nur die Montage des ersten Fahrzeugrückhaltesystems 1, sondern es kann damit auch das rucklose Aufweiten des Langlochs 7 im Anprallfall reproduzierbarer werden, wie in Fig. 4a ersichtlich.

Wie in der Figur 2 andeutungsweise und in den Figuren 3c, 3d dargestellt weist das erste Fahrzeugrückhaltesysteme 1 mehrere Leitschienen 3, 30 auf, wobei die Enden 3a, 30a von zwei Leitschienen 3, 30 überlappen und damit einen Stoß 14 ausbilden. In diesem Stoß 14 sind auch Langlöcher 7 der Leitschienen 3, 30 vorgesehen, die vom Befestigungselement 4 durchgriffen und damit am Steher 2 befestigt werden. Zudem sind die Leitschienen 3, 30 im Stoß 14 über andeutungsweise dargestellte Verbindungsmittel 15 miteinander verbunden, wodurch sich ein Leitschienenband am ersten Fahrzeugrückhaltesysteme 1 ausbildet.

Auch in diesem Fall -im Stoß 14 der beiden Leitschienen 3, 30- sorgt der sich kontinuierlich vergrößernde Kopfbreitenverlauf 9 des Kopfs 5 des Befestigungselements 4 für ein reproduzierbares Ausknöpfen im Anprallfall, wie in Fig. 4b dargestellt. Fig. 3d weist zum Unterschied

Zum Unterschied zur nach Fig. 3b dargestellten Befestigung ist in Fig. 3d eine zweite Beilage 17, beispielsweise in Form einer Beilagscheibe, zwischen den Leitschienen 3, 30 und dem Steher 2 angeordnet. Diese zweite Beilage 17 ist vom Befestigungselement 4 durchgriffen und verstärkt in diesem Bereich der Langlöcher 7 die Leitschienen 3, 30. Damit werden dieselben Vorteile erzielt, wie diese bereits zur Fig. 3b beschrieben worden und auch in Fig. 4b zu erkennen sind.

Der Schaft 6 des Befestigungselements 4 weist ein Außengewinde 12 dar, an dem eine Mutter 13 als Gegenstück des Befestigungselements 4 drehbar gelagert ist.

Nach Fig. 6 ist ein zweites, nicht erfindungsgemäßes Fahrzeugrückhaltesystem 100 dargestellt. Hier ist zum Unterschied zum ersten Fahrzeugrückhaltesystem 1 die Leitschiene 3 über ein als Anpralldämpfer bzw. Dämpfungselement ausgeführtes Zwischenelement 16 am Steher 2 befestigt. Auch hier sorgt das Befestigungselements 4 für ein reproduzierbares Ausknöpfen im Anprallfall. Dies löst die miteinander zu einem Leitschienenband verbundenen Leitschiene 3, 30 vom Zwischenelement 16 bzw. damit auch vom Steher 2.

Wie in den Figuren 3b, 3d zu erkennen, schießt die zweite Beilage 17 an den Steher 2 und an die Leitschiene 3 an. Dies ist bei der einzigen Leitschiene 3 nach Fig. 3b und auch im Stoß 14 zweier überlappender Leitschienen 3, 30 nach Fig. 3d der Fall.

Zudem verlauft die zweite Beilage 17 im Querschnitt entsprechend der Kontur der anschließenden Leitschiene 3. Die zweite Beilage 17 weist nach den Figuren 3b, 3d einen gewölbten Konturverlauf auf, um damit jenen gekrümmten Bereich des Profils der Leitschiene 3 zu entsprechen, an dem die zweite Beilage 17 anschließt. Spaltbildung kann sohin vermieden werden, was die Montagesicherheit des Fahrzeugrückhaltesystems 1 erhöht.

Dies auch dadurch, dass die zweite Beilage 17 im Außendurchmesser d mindestens der maximalen Kopfbreite 5b des Kopfs 5 des Befestigungselements 4 entspricht. Konstruktive Einfachheit kann erhalten bleiben, wenn zweite Beilage 17 im Außendurchmesser d maximal das vierfache der maximalen Kopfbreite 5b des Kopfs 5 des Befestigungselements 4 entspricht.

Zudem weist der Steher 2 ein vom Befestigungselement 4 durchgriffenes Steherlangloch 18 auf, das normal zum Langloch 7 der Leitschiene 3, 30 verläuft. Dies erleichtert die Montage des Fahrzeugrückhaltesystems 1 und verbessert das Ausknöpfen des Befestigungselements 4 weiter.

Wie in den Figuren 1 und 6 zu erkennen, weist die Leitschiene 3, 30 ein zweiwelliges Profil auf, das in Längsrichtung der Leitschiene 3, 30 symmetrisch ist.

Das Profil weist einen Befestigungssteg 19, zwei Verbindungssteg 20a, 20b, zwei Kontaktstege 21a, 21b und zwei Außenstege 22a, 22b auf. Der Befestigungssteg 19 weist das Langloch 7 auf.

An den Befestigungssteg 19 schließen die Verbindungsstege 20a, 20b an. An die Kontaktstege 21a, 21b schließt der jeweilige Verbindungssteg 20a, 20b und der jeweilige Außensteg 22a, 22b an.

Die Verbindungssteg 20a, 20b und die Außenstege 22a, 22b verlaufen gerade.

Nach Fig. 1 verlaufen der Befestigungssteg 19 und die zwei Kontaktstege 21a, 21b gekrümmt.

Hierbei verläuft der Befestigungssteg 19 zum Steher 2 hin konvex gekrümmt, was besonders vorteilhaft auf das Lösen der Leitschiene 3, 30 vom Steher 2 im Anprallfall Einfluss nimmt. An den Befestigungssteg 19 schließen die Verbindungsstege 20a, 20b direkt an.

Zudem verlaufen die zwei Kontaktstege 21a, 21b zum Steher 2 hin konkav gekrümmt. An die Kontaktstege 21a, 21b schließt der jeweilige Verbindungssteg 20a, 20b und der jeweilige Außenstege 22a, 22b direkt an.

Alternativ zum Profil nach Fig. 1 verlaufen beim Profil nach Fig. 6 der Befestigungssteg 19 und die zwei Kontaktstege 21a, 21b gerade. An den Befestigungssteg 19 schließen die Verbindungsstege 20a, 20b über Rundungen an. An die Kontaktstege 21a, 21b schließt der jeweilige Verbindungssteg 20a, 20b und der jeweilige Au-ßensteg 22a, 22b über Rundungen an.

## Patentansprüche

1. Fahrzeugrückhaltesystem mit mindestens einer Leitschiene (3, 30), mit mindestens einem Steher (2) und mit mindestens einem Befestigungselement (4), wobei die Leitschiene (3, 30) mithilfe des Befestigungselements (4) direkt am Steher (2) befestigt ist, wobei das Befestigungselement (4) einen Kopf (5) und einen Schaft (6) aufweist und wobei die Leitschiene (3, 30) ein Langloch (7) mit einer Längserstreckung (L1) aufweist, welches Langloch (7) vom Befestigungselement (4), dessen Kopf (5) auf der dem Steher (2) abgewandten Längsseite der Leitschiene (3, 30) angeordnet ist und an der Leitschiene (3, 30) anliegt, durchgriffen wird, wobei die maximale Kopfbreite (5a) des Kopfs (5) kleiner gleich der Langlochlänge (7a) des Langlochs (7) und die minimale Kopfbreite (5b) des Kopfs (5) größer als die Langlochbreite (7b) des Langlochs (7) sind, wobei der Kopf (5) zumindest abschnittsweise einen, sich in Längserstreckung (L2) des Befestigungselements (4) Richtung Kopf (5) kontinuierlich gegenüber dem Schaft (6) vergrößernden und quer zur Längserstreckung (L1) des Langlochs (7) verlaufenden Kopfbreitenverlauf (9) aufweist, **dadurch gekennzeichnet, dass** das Fahrzeugrückhaltesystem (1, 100) eine zweite Beilage (17) aufweist, die zwischen Leitschiene (3, 30) und Steher (2) angeordnet und vom Befestigungselement (4) durchgriffen ist.

2. Fahrzeugrückhaltesystem nach Anspruch 1, **dadurch gekennzeichnet, dass** sich der Kopfbreitenverlauf (9) bis zur Kopfbreite (5a) des Kopfs (5) kontinuierlich vergrößert, und zwar bis zur maximalen Kopfbreite (5a) quer zum Langloch (7).

3. Fahrzeugrückhaltesystem nach Anspruch 1 oder 2, **dadurch gekennzeichnet, dass** sich der Kopfbreitenverlauf (9) im montierten Zustand ab dem Langloch (7) kontinuierlich vergrößert

4. Fahrzeugrückhaltesystem nach einem der Ansprüche 1 bis 3, **dadurch gekennzeichnet, dass** der Kopf (5) einen gekrümmten, insbesondere konvex gekrümmten, Kopfbreitenverlauf (9) aufweist.

5. Fahrzeugrückhaltesystem nach einem der Ansprüche 1 bis 4, **dadurch gekennzeichnet, dass** der Kopf (5) eine Kugelsegmentform aufweist.

6. Fahrzeugrückhaltesystem nach einem der Ansprüche 1 bis 5, **dadurch gekennzeichnet, dass** der Kopf (5) einen rechteckigen, elliptischen oder runden Querschnitt aufweist.

7. Fahrzeugrückhaltesystem nach einem der Ansprüche 1 bis 6, **dadurch gekennzeichnet, dass** das Befestigungselement (4) eine Kopfschraube (10a, 10b) aufweist.

8. Fahrzeugrückhaltesystem nach Anspruch 7, **dadurch gekennzeichnet, dass** der Kopf (5) und der Schaft (6) des Befestigungselements (4) von der Kopfschraube (10a) ausgebildet werden.

9. Fahrzeugrückhaltesystem nach Anspruch 7, **dadurch gekennzeichnet, dass** das Befestigungselement (4) eine erste, von der Kopfschraube (10b) durchgriffene Beilage (11) aufweist, welche erste Beilage (11) zumindest abschnittsweise den Kopfbreitenverlauf (9) des Kopfs (5) des Befestigungselements (4) ausbildet.

10. Fahrzeugrückhaltesystem nach einem der Ansprüche 1 bis 9, **dadurch gekennzeichnet, dass** der Steher (2) ein, vom Befestigungselement (4) durchgriffenes Steherlangloch aufweist, das normal zum Langloch (7) der Leitschiene (3, 30) verläuft.

11. Fahrzeugrückhaltesystem nach einem der Ansprüche 1 bis 10, **dadurch gekennzeichnet, dass** das Fahrzeugrückhaltesystem (1, 100) zumindest zwei Leitschienen (3, 30) mit Langlöchern (7) aufweist, wobei zwei Leitschienen an ihren Enden (3a, 30a) überlappen und damit einen Stoß (14) ausbilden, an dem die, vom Befestigungselement (4) durchgriffenen Langlöcher (7) der beiden Leitschienen (3, 30) angeordnet sind.

12. Fahrzeugrückhaltesystem nach Anspruch 11, dass die Leitschienen (3, 30) im Stoß (14), insbesondere über Verbindungsmittel, fest miteinander verbunden sind.

13. Fahrzeugrückhaltesystem nach einem der Ansprüche 1 bis 12, **dadurch gekennzeichnet, dass** das Langloch (7) in Längsrichtung der Leitschiene (3, 30) verläuft und/oder dass der Schaft des Befestigungselements (4) ein Außengewinde aufweist.

14. Fahrzeugrückhaltesystem nach einem der Ansprüche 1 bis 13, **dadurch gekennzeichnet, dass** die zweite Beilage (17) an den Steher (2) und an die Leitschiene (3, 30) anschließt.

15. Fahrzeugrückhaltesystem nach einem der Ansprüche 1 bis 14, **dadurch gekennzeichnet, dass** die zweite Beilage im Außendurchmesser mindestens der maximalen Kopfbreite (5a) und/oder maximal das Vierfache der maximalen Kopfbreite (5a) entspricht.

16. Fahrzeugrückhaltesystem nach einem der Ansprüche 1 bis 15, **dadurch gekennzeichnet, dass** die zweite Beilage (17) im Querschnitt der Kontur der anschließenden Leitschiene (3, 30) entsprechend verläuft und/oder dass die zweite Beilage (17) ringförmig ausgebildet ist.

17. Fahrzeugrückhaltesystem nach einem der Ansprüche 1 bis 16, **dadurch gekennzeichnet, dass** die Leitschiene (3, 30) ein zweiwelliges Profil aufweist.

## Claims

1. Vehicle restraint system with at least one guard rail (3, 30), with at least one post (2) and with at least one fastening element (4), wherein the guard rail (3, 30) is fastened by the fastening element (4) directly on the post (2), wherein the fastening element (4) has a head (5) and a shank (6) and wherein the guide rail (3, 30) has an elongated hole (7) with a longitudinal extension (L1), which elongated hole (7) is protruded through by the fastening element (4), whose head (5) is arranged on the longitudinal side of the guide rail (3, 30) facing away from the post (2) and abuts on the guide rail (3, 30), wherein the maximum head width (5a) of the head (5) being less than or equal to the elongated hole length (7a) of the elongated hole (7) and the minimum head width (5b) of the head (5) is greater than the elongated hole width (7b) of the elongated hole (7), wherein the head (5) at least in sections has a head width progression (9), which in longitudinal extent (L2) of the fastening element (4) increases continuously in relation to the shaft (6) in the direction of the head (5) and which has a head width progression (9) running transversely to the longitudinal extension (L1) of the elongated hole (7), **characterized in that** the vehicle restraint system (1, 100) has a second enclosure (17) which is arranged between guide rail (3, 30) and post (2) and is protruded through by the fastening element (4).

2. Vehicle restraint system according to claim 1, **characterized in that** the head width progression (9) increases continuously up to the head width (5a) of the head (5), namely up to the maximum head width (5a) transversely to the elongated hole (7).

3. Vehicle restraint system according to claim 1 or 2, **characterized in that** the head width progression (9) increases continuously from the elongated hole (7) in assembled state.

4. Vehicle restraint system according to one of claims 1 to 3, **characterized in that** the head (5) has a curved, more particularly convexly curved head width progression (9).

5. Vehicle restraint system according to one of claims 1 to 4, **characterized in that** the head (5) has a spherical segment shape.

6. Vehicle restraint system according to one of claims 1 to 5, **characterized in that** the head (5) has a rectangular, elliptical or round cross-section.

7. Vehicle restraint system according to one of claims 1 to 6, **characterized in that** the fastening element (4) has a cap screw (10a, 10b).

8. Vehicle restraint system according to claim 7, **characterized in that** the head (5) and the shaft (6) of the fastening element (4) are formed by the head screw (10a).

9. The vehicle restraint system according to claim 7, **characterized in that** the fastening element (4) has a first enclosure (11) which is protruded through by the head screw (10b) extends, which first enclosure (11) at least partially forms the head width progression (9) of the head (5) of the fastening element (4).

10. Vehicle restraint system according to one of claims 1 to 9, **characterized in that** the post (2) has an elongated post hole protruded through by the fastening element (4), which runs normal to the elongated hole (7) of the guide rail (3, 30)

11. Vehicle restraint system according to one of claims 1 to 10, **characterized in that** the vehicle restraint system (1, 100) has at least two guide rails (3, 30) with elongated holes (7), wherein two guide rails overlap at their ends (3a, 30a) and thus form a joint (14) on which the elongated holes (7) of the two guide rails (3, 30) through which the fastening element (4) protrude are arranged.

12. The vehicle restraint system as claimed in claim 11, in that the guide rails (3, 30) are firmly connected to one another in the joint (14), more particularly via connecting means.

13. Vehicle restraint system according to one of claims 1 to 12, **characterized in that** the elongated hole (7) runs in the longitudinal direction of the guide rail (3, 30) and/or that the shank of the fastening element (4) has an external thread.

14. Vehicle restraint system according to one of claims 1 to 13, **characterized in that** the second enclosure (17) adjoins to the post (2) and to the guide rail (3, 30).

15. Vehicle restraint system according to one of claims 1 to 14, **characterized in that** the outer diameter of the second insert corresponds to at least the maximum head width (5a) and/or at most four times the maximum head width (5a).

16. Vehicle restraint system according to one of claims 1 to 15, **characterized in that** the cross section of the second enclosure (17) runs corresponding to the contour of the adjoining guide rail (3, 30) and/or that the second enclosure (17) is ring-shaped.

17. Vehicle restraint system according to one of claims 1 to 16, **characterized in that** the guide rail (3, 30) has a double-wave profile.

## Revendications

1. Système de retenue de véhicule avec au moins un garde-corps (3, 30), avec au moins un montant (2) et avec au moins un élément de fixation (4), le rail de guidage (3, 30) étant fixé directement au poteau (2) à l'aide de l'élément de fixation (4), l'élément de fixation (4) comportant une tête (5) et une tige (6) et dans lequel le rail de guidage (3, 30) présente une fente (7) avec une extension longitudinale (L1), laquelle fente (7) est formée par l'élément de fixation (4), dont la tête (5) se trouve sur le montant (2) est disposée sur le côté longitudinal du rail de guidage (3, 30) tourné vers l'opposé et repose contre le rail de guidage (3, 30), la hauteur maximale la largeur (5a) de la tête (5) est inférieure ou égale à la longueur de fente (7a) de la fente (7) et la largeur minimale de tête (5b) de la tête (5) est supérieure à la largeur de fente (7b) de la fente (7), la tête (5), au moins dans les sections présentant une étendue longitudinale (L2) de l'élément de fixation (4) en direction de la tête (5), présente un profil de largeur de tête (9) qui augmente continue par rapport à l'arbre (6) et s'étend transversalement à l'extension longitudinale (L1) du trou allongé (7), **caractérisé en ce que** le système de retenue du véhicule (1, 100) présente une deuxième cale (17) qui est située entre le guide le rail (3, 30) et le poteau (2) sont disposés et traversés par l'élément de fixation (4).

2. Système de retenue de véhicule selon la revendication 1, **caractérisé en ce que** le profil de largeur de tête (9) augmente continûment jusqu'à la largeur de tête (5a) de la tête (5), à savoir jusqu'à la largeur maximale de tête (5a) transversalement à la fente (7).

3. Système de retenue de véhicule selon la revendication 1 ou 2, **caractérisé en ce que** le profil de largeur de tête (9) - en état assemblé - à partir de la fente (7) augmente de façon continue.

4. Système de retenue de véhicule selon l'une des revendications 1 à 3, **caractérisé en ce que** la tête (5) présente un profil de largeur de tête incurvé, en particulier incurvé de manière convexe (9).

5. Système de retenue de véhicule selon l'une des revendications 1 à 4, **caractérisé en ce que** la tête (5) a une forme de segment sphérique.

6. Système de retenue de véhicule selon l'une des revendications 1 à 5, **caractérisé en ce que** la tête (5) a une section rectangulaire, elliptique ou ronde.

7. Système de retenue de véhicule selon l'une des revendications 1 à 6, **caractérisé en ce que** l'élément de fixation (4) présente une vis à tête cylindrique (10a, 10b).

8. Système de retenue de véhicule selon la revendication 7, **caractérisé en ce que** la tête (5) et la tige (6) de l'élément de fixation (4) sont formées par la vis à tête (10a).

9. Système de retenue de véhicule selon la revendication 7, **caractérisé en ce que** l'élément de fixation (4) présente une première cale (11) à travers laquelle s'étend la vis à tête (10b), laquelle première cale (11) forme au moins partiellement le profil de largeur de tête (9) de la tête (5) de l'élément de fixation (4).

10. Système de retenue de véhicule selon l'une des revendications 1 à 9, **caractérisé en ce que** le montant (2) présente un trou de montant oblong traversé par l'élément de fixation (4) qui s'étend perpendiculairement au trou oblong (7) du rail de guidage (3, 30).

11. Système de retenue de véhicule selon l'une des revendications 1 à 10, **caractérisé en ce que** le système de retenue de véhicule (1, 100) comporte au moins deux rails de guidage (3, 30) à trous oblongs (7), avec deux rails de guidage se chevauchant au niveau leurs extrémités (3a, 30a) et formant ainsi un joint (14) sur lequel sont disposés les trous oblongs (7) des deux rails de guidage (3, 30) à travers lesquels passe l'élément de fixation (4).

12. Système de retenue de véhicule selon la revendication 11, en ce que les rails de guidage (3, 30) sont reliés solidement entre eux dans l'articulation (14), notamment via des moyens de liaison.

13. Système de retenue de véhicule selon l'une des revendications 1 à 12, **caractérisé en ce que** le trou oblong (7) s'étend dans le sens longitudinal du rail de guidage (3, 30) et/ou que la tige de l'élément de fixation (4) a un fil externe.

14. Système de retenue de véhicule selon l'une des revendications 1 à 13, **caractérisé en ce que** le deuxième insert (17) se connecte au poteau (2) et au rail de guidage (3, 30).

15. Système de retenue de véhicule selon l'une des revendications 1 à 14, **caractérisé en ce que** le diamètre extérieur du deuxième insert correspond à au moins la largeur maximale de tête (5a) et/ou au plus quatre fois la largeur maximale de tête (5a).

16. Système de retenue de véhicule selon l'une des revendications 1 à 15, **caractérisé en ce que** la section transversale de la deuxième cale (17) s'étend en correspondance avec le contour du rail de guidage (3, 30) attenant et/ou que la deuxième cale (17) est en forme d'anneau.

17. Système de retenue de véhicule selon l'une des revendications 1 à 16, **caractérisé en ce que** le rail de guidage (3, 30) présente un profil à double onde.
